# EUROPÄISCHE PATENTSCHRIFT

(11) **EP 0 610 954 B1**
(45) Veröffentlichungstag und Bekanntmachung des Hinweises auf die Patenterteilung: **14.05.1997**
(21) Anmeldenummer: 94102166.9
(22) Anmeldetag: 11.02.1994
(51) Int. Cl.: H02G 3/04, H01B 9/00

(54) **Elektrische Installationsverbundleitung**
Conductor bundle for electrical installations
Faisceau de conducteurs pour installations électriques

(30) Priorität: 11.02.1993 DE 4304100
(43) Veröffentlichungstag der Anmeldung: 17.08.1994
(73) Patentinhaber: Mühl, Christian, D-82031 Grünwald (DE); ALTO AUTOMATION-ENTWICKLUNG-FERTIGUNG-VERKAUF ELEKTRONISCHER GERÄTE gmbH, D-27431 Bad Lauterberg (DE)
(72) Erfinder: Mühl, Christian, D-82031 Grünwald (DE); Nimbach, Martin, D-82031 Grünwald (DE)
(74) Vertreter: Vogeser, Werner, Dipl.-Ing.

(56) Entgegenhaltungen:
- DE-A- 4 118 055
- DE-C- 840 863
- GB-A- 2 135 136

## Beschreibung

Die Erfindung betrifft eine elektrische Installationsverbundleitung für Starkstrom und Schwachstrom bzw. Fernmelde- und Datentechnik entsprechend dem Oberbegriff des Anspruchs 1.

Eine Installationsverbundleitung dieser art ist in dem Dokument DE-A-4 118 055 beschrieben.

Für eine komplette elektrische Gebäudeinstallation werden Starkstrom- und Fernmeldeleitung benötigt, wobei die Starkstromleitung zur elektrischen Energieversorgung und ggfs. deren Steuerung, und die Fernmeldeleitungen zur Übertragung von Nachrichten, Daten und Informationen genutzt werden.

Gleiches gilt bei Installationsnetzwerken, insbesondere bei frei programmierbaren, zentral und/oder dezentral programmierbaren Installationsnetzwerken. Hierbei müssen die üblichen Verbraucher aus dem Netz versorgt werden, d.h., daß sie entweder über Steckdosen an das Netz anschließbar oder fest an dieses angeschlossen sind. Gleichzeitig ist es aber erforderlich, über installierte Steckdosen und Schalter oder Geräteeinbau- bzw. Vorbauschalter eine frei programmierbare Steuerung des Gerätebetriebs und der Zuordnung der Verbraucher, Steckdosen und Schalter durchzuführen. Dazu müssen alle diese Elemente und die ihnen zugeordneten Steuereinrichtungen mit den entsprechenden Daten und Schwachstrom (Niederspannung) versorgt werden, was zweckmäßigerweise über eine sogenannte Busleitung, d.h., Fernmeldeleitung geschieht.

Der Erfindung liegt die Aufgabe zugrunde, eine Installationsverbundleitung zu schaffen, die einfach installierbar ist und gleichzeitig die Versorgung mit Energie ermöglicht und auch zur Übertragung von Nachrichten, Daten und Informationen genutzt werden kann.

Gelöst wird diese Aufgabe gemäß der Erfindung durch die im kennzeichnenden Teil des Anspruchs 1 angegebenen Merkmale.

Eine solche Verbundleitung kann entweder auf Wänden, Decken, Böden, im oder Unterputz, auf Rosten, Pritschen, Wannen, in geschlossenen Installationskanälen in Leerrohren oder ggfs. direkt am Boden verlegt werden, da die bewährten Mehradermantelleitungs-Konstruktionen angewandt werden können. Es ist somit möglich, sämtliche übliche Leitungs-Installationsmethoden einer einzelnen Mehraderleitung und einer einzelnen Stegleitung beizubehalten, obwohl hierbei gleichzeitig zwei Systeme, nämlich die Starkstrom- und die Fernmeldeübertragung in einem Installations-Arbeitsgang errichtet werden und somit Installationszeiten eingespart werden können.

Mittels der kontinuierlich durchgehenden Stegverbindung der beiden Hauptstränge wird ein stets auftrennbarer Verbund erreicht. Je nachdem, ob ein Starkstrom oder ein Fernmeldeanschluß erforderlich ist, ob beide Anschlüsse erforderlich sind, oder ob eine teilweise getrennte Führung beabsichtigt ist, können die beiden Hauptstränge voneinander gelöst werden. Der Anschluß erfolgt dann entweder dadurch, daß jeder Hauptstrang bzw. dessen Adern oder nur bestimmte Adern durchtrennt und abisoliert werden, oder dadurch, daß der jeweilige Außenmantel entfernt und die jeweiligen Adern ohne Durchtrennen abisoliert werden.

Aufgrund der ganzlängigen beiderseitigen Kerbe der Stegverbindung kann die zuvor erwähnte Trennung in einfacher Weise durchgeführt werden. Gleichzeitig dient die beiderseitige Kerbe zur gezielten Nagelführung bei Nagelbefestigung. Bei entsprechender Dimensionierung der Stegverbindung erreicht man eine Abstandshaltung der beiden Stränge, die deren Beschädigung insbesondere bei Nagelbefestigung vermeidet. Insbesondere bei Verwendung von zu dicken Nägeln wird eine Beschädigung der Mäntel der beiden Hauptstränge vermieden, da in einem solchen Falle die Kerbe als Sollbruchstelle wirkt.

Durch geeignete Formgebung des Umfangs der Mäntel der Hauptstränge wird die Bildung eines Flachkabels vermieden, so daß auch eine Verlegung in Leerrohren erfolgen kann, aber auch erreicht wird, daß die Stegverbindung etwa parallel zur Auflagefläche der Verbundleitung verläuft, so daß die Kabelbefestigung erleichtert wird.

Die Erfindung wird nachstehend anhand der beigefügten Zeichnung beschrieben, die einen Querschnitt der elektrischen Installationsverbundleitung der Erfindung zeigt.

Die beiden Hauptstränge 11 und 12 haben jeweils einen Mantel 15 mit einem kreisförmigen bzw. etwa ovalen Umfang. Die Mäntel 15 sind durch eine Stegverbindung 13 verbunden, die eine sich über die gesamte Leitungslänge erstreckende beiderseitige Kerbe 14 aufweist. Die Mäntel 15 und der Steg 13 sind einstückig ausgebildet. Innerhalb des Hauptstrangs 11 befindet sich eine dreiadrige Starkstromleitung, und innerhalb des Hauptstrangs 12 eine Fernmeldeleitung. Beide Hauptstränge sind in einem Rohr 16 verlegt.

## Patentansprüche

1. Elektrische Installationsverbundleitung mit durch einen auftrennbaren, durchgehenden Steg (13) verbundenen Hauptsträngen (11, 12) zur getrennten Energieversorgung sowie Steuerung und Übertragung von Daten, wobei der Steg (13) und die durch ihn verbundenen Mäntel (15) der Hauptstränge (11, 12) einstückig ausgebildet sind und der Steg (13) etwa parallel zur Auflagefläche der Verbund leitung verläuft
**dadurch gekennzeichnet, daß**
zwei Hauptstränge (11, 12) vorhanden sind, der Steg (13) ganzlängig eine beidseitige Kerbe (14) zum Trennen und zur gerichteten Nagelführung bei Nagelbefestigung aufweist, eine eine Beschädigung der Hauptstränge bei Nagelbefestigung vermeidbare Breite hat, daß die Formgebung des Umfangs der Mäntel (15) der Hauptstränge (11, 12) derart bestimmt ist, daß die Bildung eines Flachkabels vermieden wird, daß der Mantel (15) des einen Hauptstranges (11) einen kreisförmigen Umfang und der des anderen Hauptstranges (12) einen etwa ovalen Umfang hat, und die große Querachse des ovalen Umfangs des einen Hauptstranges (12) etwa senkrecht zum Steg (13) verläuft.

## Claims

1. Electrical installation compound line comprising main strands (11, 12) connected by a breakable continuous web (13) for separate power supply, control and transmission of data wherein the web (13) and the thereby connected jackets (15) of the main strands (11, 12) are integrally formed and the web (13) is generally parallel oriented to the supporting surface of the compound line,
**characterized in that**
there are two main strands (11, 12), the web (13) having a notch (14) on both sides throughout its length for cutting and for directed guiding in case of mounting by nail and having a width sufficient to avoid damaging the main strands in case of mounting by nails, that the contouring of the circumference of the jackets (15) of the main strands (11, 12) is definded in such way that forming of a flat cable is avoided, that the jacket (15) of one (11) of the main strands has a circular circumference and the other main strand (12) has a generally oval circumference, and that the major axis of the oval circumference of one of the strands (12) is oriented generally vertically to the web (13).

## Revendications

1. Câble électrique mixte d'installation comportant deux faisceaux principaux (11,12) pour assurer séparément l'alimentation en énergie ainsi que la commande et la transmission de données, qui sont liés l'un à l'autre par une cloison (13) continue, sécable, la cloison (13) et les enveloppes (15) des faisceaux principaux (11,12) liées l'une à l'autre par ladite cloison étant réalisées d'une pièce et la cloison (13) s'étendant sensiblement parallèlement à la surface de pose du câble mixte, caractérisé par le fait qu'il comporte deux faisceaux (11,12) principaux, que la cloison (13) présente sur toute sa longueur, sur ses deux faces, une entaille (14) de séparation et de guidage des clous dans le cas d'une fixation par clouage, qu'elle présente une largeur qui permet d'éviter une détérioration des faisceaux principaux lors de la fixation par clouage, que la paroi extérieure des enveloppes (15) des faisceaux (11,12) principaux est conformée de manière à ne pas former un câble plat, que l'enveloppe (15) de l'un (11) des faisceaux principaux a une forme circulaire et l'enveloppe de l'autre (12) faisceau principal une forme sensiblement ovale et que le grand diamètre de l'ovale de l'un (12) des faisceaux principaux est sensiblement perpendiculaire à la cloison (13).
